# EUROPÄISCHE PATENTSCHRIFT

(11) **EP 2 997 183 B1**
(45) Veröffentlichungstag und Bekanntmachung des Hinweises auf die Patenterteilung: **06.03.2019**
(21) Anmeldenummer: 14724422.2
(22) Anmeldetag: 14.05.2014
(51) Int. Cl.: D01G 21/00

(54) **ANLAGE ZUM HERSTELLEN EINES TEXTILEN BAHNFÖRMIGEN GUTS SOWIE VERFAHREN ZUM HERSTELLEN EINES TEXTILEN BAHNFÖRMIGEN GUTS**
INSTALLATION FOR PRODUCING A TEXTILE WEB-SHAPED MATERIAL AND METHOD FOR PRODUCING A TEXTILE WEB-SHAPED MATERIAL
INSTALLATION ET PROCÉDÉ DE FABRICATION D'UN MATÉRIAU TEXTILE EN BANDE

(30) Priorität: 14.05.2013 DE 102013208906
(43) Veröffentlichungstag der Anmeldung: 23.03.2016
(73) Patentinhaber: Trützschler GmbH & Co. KG, 41199 Mönchengladbach (DE)
(72) Erfinder: WEIGERT, Thomas, 65843 Sulzbach (DE); HAJDU, Stephan, 63322 Rödermark (DE)
(74) Vertreter: dompatent von Kreisler Selting Werner - Partnerschaft von Patent- und Rechtsanwälten mbB
(86) Internationale Anmeldenummer: PCT/EP2014/059836
(87) Internationale Veröffentlichungsnummer: WO 2014/184237

(56) Entgegenhaltungen:
- WO-A1-01/23655
- WO-A1-2012/052203
- DE-A1- 3 930 652
- US-A1- 2007 271 749

## Beschreibung

Die Erfindung betrifft eine Anlage zum Herstellen eines textilen bahnförmigen Guts nach dem Oberbegriff des Anspruchs 1, sowie ein Verfahren zum Herstellen eines textilen bahnförmigen Guts nach Anspruch 7.

Es sind Anlagen zum Herstellen eines textilen bahnförmigen Guts bekannt, die zumindest eine Einrichtung zum Parallelisieren von Fasern sowie zumindest eine Transporteinrichtung zum Transportieren des textilen bahnförmigen Guts in Transportrichtung aufweisen. Ferner weisen solche Anlagen vorzugsweise Verfestigungseinrichtungen zum Verfestigen des textilen bahnförmigen Guts auf. Für unterschiedliche textile bahnförmige Güter werden jedoch unterschiedliche Anlagen mit unterschiedlichen Einrichtungen verwendet. Dafür müssen diese Anlagen beispielsweise umgebaut werden und verschiedene Einrichtungen ausgetauscht werden.

Der Erfindung liegt die Aufgabe zugrunde, eine Anlage sowie ein Verfahren zum Herstellen eines textilen bahnförmigen Guts zu schaffen, die bzw. das flexibel einsetzbar ist. Zur Lösung dieser Aufgabe dienen die Merkmale der Ansprüche 1 und 7.

Die Erfindung sieht in vorteilhafter Weise vor, dass zumindest eine Einrichtung zum durchströmenden Behandeln des textilen, bahnförmigen Guts mit einem gasförmigen Medium, zumindest eine Einrichtung zum Applizieren eines Bindemittels auf das textile bahnförmige Gut und zumindest eine Transportumlenkeinrichtung vorgesehen sind, wobei mit der Transportumlenkeinrichtung das textile bahnförmige Gut um die Einrichtung zum durchströmenden Behandeln und/oder um die Einrichtung zum Applizieren eines Bindemittels herum umlenkbar ist.

Dies hat den Vorteil, dass die Anlage sehr flexibel ist. Die Anlage kann somit als Anlage mit einer Einrichtung zum durchströmenden Behandeln des textilen bahnförmigen Guts verwendet werden oder alternativ als Anlage mit einer Einrichtung zum Applizieren eines Bindemittels oder als weitere Alternative als Anlage, die sowohl die Einrichtung zum durchströmenden Behandeln des textilen bahnförmigen Guts als auch die Einrichtung zum Applizieren eines Bindemittels aufweist. Die Anlage kann somit schnell an den Bedarf angepasst werden.

Die Einrichtung zum durchströmenden Behandeln des textilen bahnförmigen Guts ist in Transportrichtung nach der Einrichtung zum Applizieren eines Bindemittels angeordnet.

Die zumindest eine Transportumlenkeinrichtung kann derart einstellbar sein, dass das textile bahnförmige Gut um die Einrichtung zum Applizieren eines Bindemittels herum umlenkbar ist und durch die Einrichtung zum durchströmenden Behandeln des textilen bahnförmigen Guts führbar ist, wobei die Einrichtung zum durchströmenden Behandeln des textilen bahnförmigen Guts als Thermobondeinrichtung verwendbar ist.

Die zumindest eine Transportumlenkeinrichutng kann derart einstellbar sein, dass das textile bahnförmige Gut sowohl durch die Einrichtung zum durchströmenden Behandeln, als auch durch die Einrichtung zum Applizieren eines Bindemittels führbar ist, wobei die Einrichtung zum durchströmenden Behandeln des bahnförmigen Guts als Trockner verwendbar ist.

Wenn die Einrichtung zum durchströmenden Behandeln des textilen bahnförmigen Guts in Transportrichtung nach der Einrichtung zum Applizieren eine Bindemittels angeordnet ist, kann die Einrichtung zum durchströmenden Behandeln des textilen bahnförmigen Guts einerseits als Thermobondeinrichtung verwendet werden, wenn das textile bahnförmige Gut um die Einrichtung zum Applizieren eines Bindemittels herumgeführt wird und andererseits kann, falls das textile bahnförmige Gut durch die Einrichtung zum Applizieren eines Bindemittels geführt wird, die nachfolgende Einrichtung zum durchströmenden Behandeln des textilen bahnförmigen Guts als Trockner verwendet werden.

Eine Thermobondeinrichtung ist eine Einrichtung bei der beim durchströmenden Behandeln mittels beispielsweise Luft das durch diese Einrichtung geführte textile bahnförmige Gut auf eine solche Temperatur aufgeheizt wird, die oberhalb der Schmelztemperatur einzelner in dem textilen bahnförmigen Gut befindlichen Fasern liegt. Diese Fasern schmelzen, so dass das Vlies dabei verfestigt wird.

Die Einrichtung zum durchströmenden Behandeln des bahnförmigen Guts kann zumindest eine Umlenkeinrichtung aufweisen, mit der das durch die Einrichtung behandelte textile bahnförmige Gut zum Abkühlen aus der Einrichtung herausführbar ist oder alternativ zu einer Einrichtung zum Aushärten umlenkbar ist. Das textile bahnförmige Gut kann ohne Abkühlung von der Einrichtung zum durchströmenden Behandeln zu der Einrichtung zum Aushärten transportierbar sein.

Zwischen der Einrichtung zum durchströmenden Behandeln und der Einrichtung zum Aushärten kann ein Heizkanal angeordnet sein, durch den das bahnförmige Gut mittels der Transporteinrichtung transportierbar ist.

Die Einrichtung zum durchströmenden Behandeln kann in Transportrichtung auch vor der Einrichtung zum Applizieren eines Bindemittels angeordnet sein, wobei die Einrichtung zum durchströmenden Behandeln des textilen bahnförmigen Guts als Thermobondeinrichtung verwendbar ist.

Falls die Anlage noch weitere Verfestigungseinrichtungen aufweist, können auch sowohl die Einrichtung zum durchströmenden Behandeln als auch die Einrichtung zum Applizieren eines Bindemittels mittels der Transportumlenkeinrichtung umfahren werden. D.h. das textile bahnförmige Gut kann sowohl um die Einrichtung zum durchströmenden Behandeln als auch um die Einrichtung zum Applizieren eines Bindemittels mittels der Transportumlenkeinrichtung umlenkbar sein.

Ferner sieht die Erfindung in vorteilhafter Weise vor, ein Verfahren zum Herstellen eines textilen bahnförmigen Guts zu schaffen, das die folgenden Verfahrensschritte aufweist:
- Transportieren des textilen bahnförmigen Guts durch eine Anlage, die zumindest eine Einrichtung zum Parallelisieren von Fasern, zumindest eine Einrichtung zum durchströmenden Behandeln des textilen bahnförmigen Guts und zumindest eine Einrichtung zum Applizieren eines Bindemittels aufweist, wobei die Einrichtung zum durchströmenden Behandeln des textilen bahnförmigen Guts ist in Transportrichtung nach der Einrichtung zum Applizieren eines Bindemittels angeordnet ist,
- wobei das textile bahnförmige Gut mittels zumindest einer Transportumlenkeinrichtung um die Einrichtung zum durchströmenden Behandeln des textilen bahnförmigen Guts und/oder um die Einrichtung zum Applizieren eines Bindemittels herumgeführt werden kann.

Das textile bahnförmige Gut kann durch die Einrichtung zum durchströmenden Behandeln des textilen bahnförmigen Guts geführt werden und um die Einrichtung zum Applizieren eines Bindemittels herumgelenkt werden, wobei die Einrichtung zum durchströmenden Behandeln des textilen bahnförmigen Guts als Thermobondeinrichtung verwendbar ist bzw. verwendet wird.

Das textile bahnförmige Gut kann durch die Einrichtung zum Applizieren eines Bindemittels gelenkt werden und um die Einrichtung zum durchströmenden Behandeln des textilen bahnförmigen Guts herumgelenkt werden.

Das textile bahnförmige Gut kann durch die Einrichtung zum durchströmenden Behandeln des textilen bahnförmigen Guts geführt werden und danach durch die Einrichtung zum Applizieren eines Bindemittels, wobei die Einrichtung zum durchströmenden Behandeln des textilen bahnförmige Guts als Thermobondeinrichtung zur Vorverfestigung verwendet wird.

Das textile bahnförmige Gut kann durch die Einrichtung zum Applizieren eines Bindemittels und danach durch die Einrichtung zum durchströmenden Behandeln des textilen bahnförmigen Guts geführt werden, wobei die Einrichtung zum durchströmenden Behandeln des textilen bahnförmigen Guts als Trockner verwendet wird.

Das durch die Einrichtung zum durchströmenden Behandeln des textilen bahnförmigen Guts behandelte textile bahnförmige Gut kann mittels einer Umlenkeinrichtung zu einer Einrichtung zum Aushärten geführt werden, wobei das textile bahnförmige Gut vorzugsweise ohne Abkühlung zu der Einrichtung zum Aushärten geführt wird.

Das durch die Einrichtung zum durchströmenden Behandeln des textilen bahnförmigen Guts behandelte textile bahnförmige Gut kann mittels einer Umlenkeinrichtung direkt aus der Einrichtung herausgeführt werden.

Die Einrichtung zum Parallelisieren von Fasern kann eine Krempel oder eine Karde sein. Die Einrichtung zum durchströmenden Behandeln des textilen bahnförmigen Guts kann eine Thermobondeinrichtung oder ein Trockner sein.

Die Einrichtung zum Applizieren eines Bindemittels kann ein Foulard sein.

Die Transporteinrichtung kann mindestens eine oder mehrere Transportbänder ausweisen.

Die Einrichtung zum durchströmenden Behandeln des textilen bahnförmigen Guts mit einem gasförmigen Behandlungsmedium, vorzugsweise Luft, weist zumindest eine Trommel auf, die einen gasdurchlässigen Trommelmantel aufweist, wobei der Trommelmantel zumindest teilweise mit dem in Umfangsrichtung der Trommel transportierbaren textilen bahnförmigen Gut bedeckt ist und wobei im inneren der Trommel eine Unterdruck anlegbar ist. Ferner ist ein die Trommel zumindest teilweise umgebender Behandlungsraum vorgesehen, wobei beim Anlegen des Unterdrucks im Inneren der Trommel zumindest ein Teil des gasförmigen Behandlungsmediums aus dem Behandlungsraum durch das auf dem Trommelmantel angeordnete textile bahnförmige Gut und durch den gasdurchlässigen Trommelmantel in das Innere der Trommel strömt.

Im Folgenden werden unter Bezugnahme auf die Zeichnungen Ausführungsbeispiele der Erfindung näher erläutert.

Es zeigen schematisch:
- Fig. 1: eine Anlage zum Herstellen eines textilen bahnförmigen Guts,
- Fig. 2: schematischer Verlauf des textilen bahnförmigen Guts durch die Anlage in Fig. 1,
- Fig. 3: ein alternativer schematischer Verlauf des textilen bahnförmigen Guts durch die Anlage gemäß Fig. 1,
- Fig. 4: eine alternative Anlage zum Herstellen eines textilen bahnförmige Guts,
- Fig. 5: eine weitere alternative Anlage zum Herstellen eines textilen bahnförmigen Guts,
- Fig. 6: eine Einrichtung zum durchströmenden Behandeln des textilen bahnförmigen Guts aus Fig. 5.

Fig. 1 zeigt eine Anlage 1 zum Herstellen eines textilen bahnförmigen Guts. Bei der Anlage werden Fasern aus einer Faserbereitstellungseinrichtung 2 in eine Einrichtung 4 zum Parallelisieren von Fasern eingeführt. Die Einrichtung 4 zum Parallelisieren von Fasern ist vorzugsweise eine Krempel oder eine Karde. In dieser Einrichtung 4 werden die Fasern parallelisiert. Es wird ein Flor hergestellt, der ein textiles bahnförmiges Gut 7 sein kann.

Das textile bahnförmige Gut 7 wird über Transporteinrichtungen 6 und 8, die im dargestellten Ausführungsbeispiel Transportbänder sind, zu einer Einrichtung 10 zum Applizieren eines Bindemittels geführt. Die Einrichtung 10 zum Applizieren eines Bindemittels ist vorzugsweise ein Foulard. Die Transporteinrichtung 8 ist vorzugsweise mittels einer Transportumlenkeinrichtung 9 umlenkbar. Die Transporteinrichtung 8, d.h. das Transportband kann somit verstellt werden. Auf diese Weise kann das textile bahnförmige Gut 7 in die Einrichtung 10 zum Applizieren eines Bindemittels eingeführt werden oder alternativ um die Einrichtung 10 zum Applizieren eines Bindemittels herumgeführt werden. Beim Herumführen des textilen bahnförmigen Guts 7 um die Einrichtung 10 zum Applizieren eines Bindemittels wird das textile bahnförmige Gut 7 über die Transporteinrichtung 8 zu der Transporteinrichtung 12 geführt. Dies ist im dargestellten Ausführungsbeispiel gestrichelt dargestellt.

Im dargestellten Ausführungsbeispiel wird das textile bahnförmige Gut 7 über die Transporteinrichtung 8 zu der Einrichtung 10 zum Applizieren eines Bindemittels geführt, da die Transporteinrichtung 8 mittels Transportumlenkeinrichtung derart eingestellt ist, dass das textile bahnförmige Gut 7 direkt zu der Einrichtung 10 zum Applizieren eines Bindemittels geführt wird.

Nach dem Applizieren des Bindemittels in der Einrichtung 10 zum Applizieren eines Bindemittels wird das textile bahnförmige Gut 7 in einen Kontakt- oder Zylindertrockner 15 geführt. Der Kontakt- oder Zylindertrockner 15 weist eine Vielzahl von beheizten Zylindern auf, um die das textile bahnförmig Gut zum Trocken geführt wird.

Falls die Transportumlenkeinrichtung 9 derart eingestellt ist, dass die Einrichtung 10 zum Applizieren eines Bindemittels umfahren wird, so wird auch das textile bahnförmige Gut 7 um den Kontakt- oder Zylindertrockner 15 umgelenkt. Bei diesem alternativen Ausführungsbeispiel wird das textile bahnförmige Gut 7 über die Transporteinrichtung 12 um die Einrichtung 10 zum Applizieren des Bindemittels und den Kontakt- oder Zylindertrockner 15 geführt.

Nach dem Durchführen des textilen bahnförmigen Guts 7 durch den Kontakt- oder Zylindertrockner 15 wird das textile bahnförmige Gut 7 über eine Transporteinrichtung 16 zu einer Einrichtung 19 zum durchströmenden Behandeln des textilen bahnförmigen Guts 7 mit einem gasförmigen Medium geführt. Auch in dem Fall, bei dem das textile bahnförmige Gut 7 um die Einrichtung 10 zum Applizieren des Bindemittels und den Zylinder- oder Kontakttrockner 15 umgelenkt worden ist, wird das textile bahnförmige Gut 7 über die Transporteinrichtung 16 zu der Einrichtung 19 zum durchströmenden Behandeln des textilen bahnförmigen Guts mit einem gasförmigen Medium geführt.

Die Einrichtung 19 zum durchströmenden Behandeln weist ein Gehäuse 24 auf. In dem Gehäuse 24 ist eine Trommel 18 angeordnet. Die Trommel 18 ist gasdurchlässig. Die Trommel 18 ist aufgrund von Perforationen im Trommelmantel gasdurchlässig. Die Trommel 18 kann um die Trommelachse 29 drehbar sein. Die Trommelachse 29 ist in dem Gehäuse 24 gelagert. Die Trommel 18 ist von einem Behandlungsraum 26 umgeben. In dem Behandlungsraum ist ein gasförmiges Medium vorzugsweise Luft angeordnet. Das textile bahnförmige Gut 7 wird über eine Umlenkrolle 20 in den Behandlungsraum 26 eingeführt und über zumindest einen Teil des Trommelmantels geführt. Durch Drehen der Trommel 18 wird das textile bahnförmige Gut 7 in Transportrichtung 70 transportiert. Das textile bahnförmige Gut 7 wird beim Austritt aus dem Behandlungsraum 26 um eine weitere Umlenkrolle 22 umgelenkt und weiter in Transportrichtung 70 mittels einer Transporteinrichtung 32 geführt.

In dem Behandlungsraum 26 ist ein gasförmiges Medium, vorzugsweise Luft, angeordnet. Im Trommelinneren 28 der Trommel 18 ist vorzugsweise ein Unterdruck angelegt, so dass das gasförmige Medium aus dem Behandlungsraum 26 durch das textile bahnförmige Gut 7 und den mit Perforationen versehenen Trommelmantel der Trommel 18 in das Innere geführt wird. Auf diese Weise strömt das gasförmige Medium durch das textile bahnförmige Gut 7. Das gasförmige Medium ist vorzugsweise aufgeheizt, so dass das das textile bahnförmige Gut getrocknet werden kann und/oder dass sogar in dem textilen bahnförmigen Gut angeordnete Schmelzfasern schmelzen können.

Im dargestellten Ausführungsbeispiel, bei dem das textile bahnförmige Gut 7 durch die Einrichtung 10 zum Applizieren eines Bindemittels geführt worden ist, wird die Einrichtung 19 zum durchströmenden Behandeln als Trockner verwendet. Die dargestellte Einrichtung 19 zum durchströmenden Behandeln, die als Trockner verwendet wird, kann auch aufgrund der Anordnung der Trommel 18 und der Umlenkrolle 20 bzw. 22 Omega-Trockner genannt werden.

Nach dem Herausführen des textilen bahnförmigen Guts 7 aus der Einrichtung 19 zum durchströmenden Behandeln wird das textile bahnförmige Gut 7 in einer Aufwickeleinrichtung 30 auf eine Trommel aufgerollt. Mittels der Anlage gemäß Fig. 1 kann ein Vlies hergestellt werden.

In dem Fall, dass die Einrichtung 10 zum Applizieren des Bindemittels als auch der Kontakt- oder Zylindertrockner 15 umfahren wird, wird die Einrichtung 19 zum durchströmenden Behandeln als Thermobondeinrichtung verwendet. Dabei wird ein textiles bahnförmiges Gut 7 verwendet, das Schmelzfasern aufweist. Ferner wird die Temperatur des gasförmigen Mediums, das durch das textile bahnförmige Gut 7 in der Einrichtung 19 zum durchströmenden Behandeln strömt derart gewählt, dass die in dem textilen bahnförmigen Gut angeordneten Schmelzfasern schmelzen und somit das textile bahnförmige Gut zu einem Vlies verfestigen.

In Fig. 2 ist noch einmal schematisch die der Verlauf des textilen bahnförmigen Guts 7 dargestellt, das durch die Einrichtung 10 zum Applizieren des Bindemittels und die Einrichtung 19 zum durchströmenden Behandeln geführt wird. Die Transportumlenkeinrichtung 9 ist derart eingestellt, dass das textile bahnförmige Gut 7, sowohl durch die Einrichtung 10 zum Applizieren des Bindemittels als auch die Einrichtung 19 zum durchströmenden Behandeln geführt wird.

In Fig. 3 ist die Alternative dargestellt, bei der die Transportumlenkeinrichtung 9 derart eingestellt ist, dass die Einrichtung 10 zum Applizieren des Bindemittels umfahren wird und das textile bahnförmige Gut 7 direkt zu der Einrichtung 19 zum durchströmenden Behandeln geführt wird. Sowohl in Fig. 2 als auch in Fig. 3 sind nicht alle Zylinder 14 des Kontakt- oder Zylindertrockners 15 dargestellt. Auch sind nicht alle Elemente der Einrichtung 19 zum durchströmenden Behandeln dargestellt.

Der Kontakt- und Zylindertrockner 15 muss nicht vorgesehen werden. Es kann bspw. das textile bahnförmige Gut 7 direkt aus der Einrichtung 10 zum Applizieren eines Bindemittels in die Einrichtung 19 zum durchströmenden Behandeln geführt werden.

Fig. 4 stellt eine Anlage zum Herstellen eines textilen bahnförmigen Guts 7 dar, bei dem die Einrichtung 19 zum durchströmenden Behandeln in Transportrichtung 70 vor der Einrichtung 10 zum Applizieren eines Bindemittels angeordnet ist. Die Anlage 1 gemäß Fig. 4 weist ebenso wie die Anlage gemäß Fig. 1 eine Faserzuführeinrichtung 2, eine Einrichtung zum Parallelisieren von Fasern 4, eine Einrichtung zum durchströmenden Behandeln 19, einer Einrichtung zum Applizieren eines Bindemittels 10, einen Kontakt- oder Zylindertrockner 15 und eine Aufrolleinrichtung 30 auf.

Zusätzlich weist die Anlage 1 in Transportrichtung 70 hinter dem Kontakt- oder Zylindertrockner 15 einen Durchströmungstrockner 40 auf, der zwei Trommeln aufweist.

Die mittels der Faserzuführeinrichtung 2 zugeführten Fasern werden mittels der Einrichtung zum Parallelisieren von Fasern 4, die vorzugsweise einen Krempel oder Karde ist, parallelisiert. Der so hergestellte Flor kann mittels einer Transporteinrichtung 6 und einer weiteren Transporteinrichtung 43 zu der Einrichtung 19 zum durchströmenden Behandeln geführt werden. Alternativ kann das textile bahnförmige Gut 7 mittels der Transporteinrichtung 6 und der Transporteinrichtung 43 auch über die Transporteinrichtung 44 direkt zu der Einrichtung 10 zum Applizieren eines Bindemittels geführt werden. Es sind Transportumlenkeinrichtungen 42, 46 und 47 vorgesehen, mittels der die Transporteinrichtungen 43 und 44 derart einstellbar sind, dass das textile bahnförmige Gut um die Einrichtung 19 zum durchströmenden Behandeln umgelenkt werden kann.

Im dargestellten Ausführungsbeispiel wird das textile bahnförmige Gut 7 um die Einrichtung 19 zum durchströmenden Behandeln umgelenkt und direkt zu der Einrichtung 10 zum Applizieren eines Bindemittels geführt wird. Die Transportumlenkeinrichtung 42, 46 und 47 können jedoch auch derart eingestellt werden, dass das textile bahnförmige Gut 7 von der Einrichtung 4 zum Parallelisieren von Fasern zu der Einrichtung 19 zum durchströmenden Behandeln geführt wird und dort mittels eines gasförmigen Medium behandelt wird. Nach dem Austreten aus der Einrichtung 19 zum durchströmenden Behandeln kann das textile bahnförmige Gut 7 dann weiter zu der Einrichtung 10 zum Applizieren eines Bindemittels geführt werden.

In Transportrichtung 70 nach der Einrichtung 10 zum Applizieren eines Bindemittels wird das textile bahnförmige Gut durch den Kontakt- oder Zylindertrockner 15 und den Durchströmungstrockner 40 geführt und anschließend in der Aufrolleinrichtung 30 auf eine Trommel aufgerollt.

Es könnten auch in Fig. 4 nicht dargestellte, weitere Transportumlenkeinrichtungen vorgesehen werden, so dass das textile bahnförmige Gut 7 durch alternativ um die Einrichtung 10 zum Applizieren eines Bindemittels und/oder den Kontakt- oder Zylindertrockner 15 und/oder den Durchströmungstrockner 40 umgelenkt werden. Auf diese Weise könnte das textile bahnförmige Gut auf einer Anlage gemäß Fig. 1 auch lediglich durch die Einrichtung 19 zum durchströmenden Behandeln und nicht durch die Einrichtung 10 zum Applizieren eines Bindemittels geführt werden. Wenn gemäß Fig. 4 das textile bahnförmige Gut 7 vor dem Zuführen zu der Einrichtung 10 zum Applizieren eines Bindemittels durch die Einrichtung 19 zum durchströmenden Behandeln geführt wird, kann das textile bahnförmige Gut mittels eines Thermobondverfahrens verfestigt werden.

Fig. 5 zeigt eine alternative Anlage zum Herstellen eines textilen bahnförmigen Guts 7. Die Anlage gemäß Fig. 5 ist der Anlage gemäß Fig. 1 sehr ähnlich. Diese weist ebenfalls eine Einrichtung 19 zum durchströmenden Behandeln auf, die in Transportrichtung 70 hinter der Einrichtung 10 zum Applizieren eines Bindemittels angeordnet ist. Das textile bahnförmige Gut wird von der Zuführeinrichtung 2 durch die Einrichtung 4 zum Parallelisieren von Fasern über die Transporteinrichtung 6 und 8 entweder zu der Einrichtung 10 zum Applizieren eines Bindemittels geführt oder alternativ um die Einrichtung 10 zum Applizieren eines Bindemittels umgelenkt. Dafür wird die Transportumlenkeinrichtung 9 verwendet.

Wenn das textile bahnförmige Gut 7 durch die Einrichtung 10 zum Applizieren eines Bindemittels geführt worden ist, kann das textile bahnförmige Gut 7 durch den Kontakt- oder Zylindertrockner 15 geführt werden, um mittels der Transporteinrichtung 17 zu der Einrichtung 19 zum durchströmenden Behandeln geführt zu werden.

In dem Fall, dass das textile bahnförmige Gut 7 um die Einrichtung 10 zum Applizieren eines Bindemittels umgelenkt wird, kann das textile bahnförmige Gut 7 über die Transporteinrichtungen 12 und 16 direkt zu der Einrichtung 19 zum durchströmenden Behandeln geführt werden.

Die Einrichtung 19 zum durchströmenden Behandeln ist ähnlich zu den Einrichtungen 19 zum durchströmenden Behandeln gemäß Fig. 1 und Fig. 4. Die Einrichtung 19 zum durchströmenden Behandeln weist ebenfalls ein Gehäuse 24, einen Behandlungsraum 26, eine Trommel 18, einen Innenraum 28 der Trommel 18 und zwei Umlenkrollen 20, 22 auf. Zusätzlich weist die Einrichtung 19 zum durchströmenden Behandeln gemäß Fig. 5 jedoch eine Umlenkeinrichtung 66 auf. Dies kann auch aus Fig. 6 entnommen werden, in der die Einrichtung 19 zum durchströmenden Behandeln aus Fig. 5 näher dargestellt ist. Die Umlenkeinrichtung 66 kann derart eingestellt werden, dass das textile bahnförmige Gut 7, das durch die Einrichtung 19 zum durchströmenden Behandeln gelaufen ist, zu der Umlenkrolle 22 weitergeführt wird oder alternativ zu einer Umlenkrolle 67 und von da aus zu einer Einrichtung zum Aushärten 62 geführt wird. Die Umlenkeinrichtung 66 wird, wenn das textile bahnförmige Gut 7 durch die Einrichtung 10 zum Applizieren eines Bindemittels geführt worden ist, derart eingestellt, dass das textile bahnförmige Gut 7 zu der Einrichtung zum Aushärten 62 geführt wird. Zwischen der Einrichtung 19 zum durchströmenden Behandeln und der Einrichtung zum Aushärten 62 ist vorzugsweise ein Heizkanal 60 angeordnet. Das textile bahnförmige Gut 7 wird, wenn es zu der Einrichtung zum Aushärten 62 geführt wird, vorzugsweise ohne Abkühlung zu der Einrichtung zum Aushärten 62 geführt. Dabei wird das textile bahnförmige Gut 7 innerhalb des Gehäuses 24 der Einrichtung 19 zum durchströmenden Behandeln geführt und dann durch den Heizkanal 60 zu der Einrichtung zum Aushärten 62 geführt.

In dem Fall, dass das textile bahnförmige Gut 7 um die Einrichtung 10 zum Applizieren eines Bindemittels umgelenkt worden ist, wird die Umlenkeinrichtung 66 derart eingestellt, dass das textile bahnförmige Gut 7 über die Umlenkrolle 22 aus der Einrichtung zum durchströmenden Behandeln herausgeführt wird und dann direkt über Transporteinrichtungen zu der Einrichtung 30 zum Aufrollen des textilen Guts 7 geführt wird.

Die Einrichtung 19 zum durchströmenden Behandeln kann ferner eine nicht dargestellte Klappe im Auslaufbereich aufweisen, die die Luftströmung an die beiden unterschiedlichen Fahrweisen anpasst.

## Patentansprüche

1. Anlage (1) zum Herstellen eines textilen bahnförmigen Guts (7), mit
- zumindest einer Einrichtung (4) zum Parallelisieren von Fasern,
- zumindest einer Transporteinrichtung zum Transportieren des textilen bahnförmigen Guts (7) in Transportrichtung (70),
**dadurch gekennzeichnet, dass**
- zumindest eine Einrichtung (19) zum durchströmenden Behandeln des textilen bahnförmigen Guts (7) mit einem gasförmigen Medium,
- zumindest eine Einrichtung (10) zum Applizieren eines Bindemittels auf das textile bahnförmige Gut und
- zumindest eine Transportumlenkeinrichtung (9) vorgesehen sind, wobei mit der Transportumlenkeinrichtung (9) das textile bahnförmige Gut um die Einrichtung (19) zum durchströmenden Behandeln und/oder um die Einrichtung (10) zum Applizieren eines Bindemittels herum umlenkbar ist, wobei
die Einrichtung (19) zum durchströmenden Behandeln des textilen bahnförmigen Guts in Transportrichtung (70) nach der Einrichtung (10) zum Applizieren eines Bindemittels angeordnet ist.

2. Anlage nach Anspruch 1, **dadurch gekennzeichnet, dass** die zumindest eine Transportumlenkeinrichtung (9) derart einstellbar ist, dass das textile bahnförmige Gut (7) um die Einrichtung (10) zum Applizieren eines Bindemittels herum umlenkbar ist und durch die Einrichtung (19) zum durchströmenden Behandeln des textilen bahnförmigen Guts (7) führbar ist, wobei die Einrichtung (19) zum durchströmenden Behandeln des textilen bahnförmigen Guts (7) als Thermobondeinrichtung verwendbar ist.

3. Anlage nach Anspruch 1, **dadurch gekennzeichnet, dass** die zumindest eine Transportumlenkeinrichtung (9) derart einstellbar ist, dass das textile bahnförmige Gut (7) sowohl durch die Einrichtung (19) zum durchströmenden Behandeln als auch durch die Einrichtung (10) zum Applizieren eines Bindemittels führbar ist, wobei die Einrichtung (19) zum durchströmenden Behandeln des bahnförmigen Guts (7) als Trockner verwendbar ist.

4. Anlage nach einem der Ansprüche 1 bis 3, **dadurch gekennzeichnet, dass** die Einrichtung (19) zum durchströmenden Behandeln des bahnförmigen Guts (7) zumindest eine Umlenkeinrichtung (66) aufweist mit der das durch die Einrichtung behandelte textile bahnförmige Gut (7) zum Abkühlen aus der Einrichtung (19) zum durchströmenden Behandeln herausführbar ist oder zu einer Einrichtung zum Aushärten (62) umlenkbar ist.

5. Anlage nach Anspruch 4, **dadurch gekennzeichnet, dass** das textile bahnförmige Gut (7) ohne Abkühlung von der Einrichtung (19) zum durchströmenden Behandeln zu der Einrichtung zum Aushärten (62) transportierbar ist.

6. Anlage nach Anspruch 4 oder 5, **dadurch gekennzeichnet, dass** zwischen der Einrichtung (19) zum durchströmenden Behandeln und der Einrichtung zum Aushärten (62) ein Heizkanal angeordnet ist, durch den das bahnförmige Gut (7) mittels der Transporteinrichtung transportierbar ist.

7. Verfahren zum Herstellen eines textilen bahnförmigen Guts (7) durch
- Transportieren des textilen bahnförmigen Guts (7) durch eine Anlage (1), die zumindest eine Einrichtung (4)zum Parallelisieren von Fasern, zumindest eine Einrichtung (19) zum durchströmenden Behandeln des textilen bahnförmigen Guts (7) und zumindest eine Einrichtung (10) zum Applizieren eines Bindemittels aufweist, wobei die Einrichtung (19) zum durchströmenden Behandeln des textilen bahnförmigen Guts in Transportrichtung (70) nach der Einrichtung (10) zum Applizieren eines Bindemittels angeordnet ist.
- wobei das textile bahnförmige Gut (7) mittels zumindest einer Transportumlenkeinrichtung (9) um die Einrichtung (19) zum durchströmenden Behandeln des textilen bahnförmigen Guts (7) und/oder die Einrichtung (10) zum Applizieren eines Bindemittels herumgeführt werden kann.

8. Verfahren nach Anspruch 7, **dadurch gekennzeichnet, dass** das textile bahnförmige Gut (7) durch die Einrichtung (19) zum durchströmenden Behandeln des textilen bahnförmigen Guts (7) geführt wird und um die Einrichtung (10) zum Applizieren eines Bindemittels herum gelenkt wird, wobei die Einrichtung (19) zum durchströmenden Behandeln des textilen bahnförmigen Guts (7) als Thermobondeinrichtung verwendet wird.

9. Verfahren nach Anspruch 7, **dadurch gekennzeichnet, dass** das textile bahnförmige Gut (7) durch die Einrichtung (10) zum Applizieren eines Bindemittels gelenkt wird und um die Einrichtung (19) zum durchströmenden Behandeln des textilen bahnförmigen Guts (7) herumgelenkt wird.

10. Verfahren nach Anspruch 7, **dadurch gekennzeichnet, dass** das textile bahnförmige Gut (7) durch die Einrichtung (10) zum Applizieren eines Bindemittels und danach durch die Einrichtung (19) zum durchströmenden Behandeln des textilen bahnförmigen Guts (7) geführt wird, wobei die Einrichtung (19) zum durchströmenden Behandeln des textilen bahnförmigen Guts (7)als Trockner verwendet wird.

11. Verfahren nach Anspruch 7, **dadurch gekennzeichnet, dass** das durch die Einrichtung (19) zum durchströmenden Behandeln des textilen bahnförmigen Guts (7) behandelte textile bahnförmige Gut (7) mittels einer Umlenkeinrichtung (66) zu einer Einrichtung zum Aushärten geführt wird, wobei das textile bahnförmige Gut (7) vorzugsweise ohne Abkühlung zu der Einrichtung zum Aushärten (62) geführt wird.

12. Verfahren nach Anspruch 7, **dadurch gekennzeichnet, dass** das durch die Einrichtung (19) zum durchströmenden Behandeln des textilen bahnförmigen Guts (7) behandelte textile bahnförmige Gut (7) mittels einer Umlenkeinrichtung (66) direkt aus der Einrichtung (19) zum durchströmenden Behandeln herausgeführt wird.

## Claims

1. An installation (1) for producing a textile web-shaped material (7), comprising
- at least one device (4) for parallelizing fibers,
- at least one transport device for transporting the textile web-shaped material (7) in transport direction (70),
**characterized in that**
- at least one device (19) for flow-through treatment of the textile web-shaped material (7) with a gaseous medium,
- at least one device (10) for applying a binding agent to the textile web-shaped material, and
- at least one transport deflection device (9) are provided, wherein said transport deflection device (9) can deflect the textile web-shaped material around said device (19) for flow-through treatment and/or around said device (10) for applying a binding agent, wherein
the device (19) for flow-through treatment of the textile web-shaped material is arranged in transport direction (70) behind the device (10) for applying a binding agent.

2. The installation according to claim 1, **characterized in that** the at least one transport deflection device (9) is adjustable in such a manner that the textile web-shaped material (7) can be deflected around the device (10) for applying a binding agent and can be passed through the device (19) for flow-through treatment of the textile web-shaped material (7), wherein the device (19) for flow-through treatment of the textile web-shaped material (7) can be used as a thermobonding device.

3. The installation according to claim 1, **characterized in that** the at least one transport deflection device (9) is adjustable in such a manner that the textile web-shaped material (7) can be passed both through the device (19) for flow-through treatment and through the device (10) for applying a binding agent, wherein the device (19) for flow-through treatment of the textile web-shaped material (7) can be used as a dryer.

4. The installation according to any one of claims 1 to 3, **characterized in that** the device (19) for flow-through treatment of the web-shaped material (7) comprises at least one deflection device (66) by which the textile web-shaped material (7) treated by said device can be guided, for cooling, out from the device (19) for flow-through treatment or be deflected to a device (62) for curing.

5. The installation according to claim 4, **characterized in that** the textile web-shaped material (7) can be transported without cooling from the device (19) for flow-through treatment to the device (62) for curing.

6. The installation according to claim 4 or 5, **characterized in that**, between the device (19) for flow-through treatment and the device (62) for curing, a heating channel is arranged through which the web-shaped material (7) can be transported with the aid of the transport device.

7. A method for producing a textile web-shaped material (7) by
- transporting the textile web-shaped material (7) through an installation (1) comprising at least one device (4) for parallelizing fibers, at least one device (19) for flow-through treatment of the textile web-shaped material (7), and at least one device (10) for applying a binding agent, wherein the device (19) for flow-through treatment of the textile web-shaped material is arranged in transport direction (70) after the device (10) for applying a binding agent,
- wherein the textile web-shaped material (7) can be guided, by at least one transport deflection device (9), around the device (19) for flow-through treatment of the textile web-shaped material (7) and/ or the device (10) for applying a binding agent.

8. The method according to claim 7, **characterized in that** the textile web-shaped material (7) is passed through the device (19) for flow-through treatment of the textile web-shaped material (7) and is guided around the device (10) for applying a binding agent, wherein the device (19) for flow-through treatment of the textile web-shaped material (7) is used as a thermobonding device.

9. The method according to claim 7, **characterized in that** the textile web-shaped material (7) is guided through the device (10) for applying a binding agent and is guided around the device (19) for flow-through treatment of the textile web-shaped material (7).

10. The method according to claim 7, **characterized in that** the textile web-shaped material (7) is passed through the device (10) for applying a binding agent and then through the device (19) for flow-through treatment of the textile web-shaped material (7), wherein the device (19) for flow-through treatment of the textile web-shaped material (7) is used as a dryer.

11. The method according to claim 7, **characterized in that** the textile web-shaped material (7) treated by the device (19) for flow-through treatment of the textile web-shaped material (7) is guided, with the aid of a deflection device (66), to a device for curing, wherein the textile web-shaped material (7) is passed, preferably without cooling, to the device (62) for curing.

12. The method according to claim 7, **characterized in that** the textile web-shaped material (7) treated by the device (19) for flow-through treatment of the textile web-shaped material (7) is guided, with the aid of a deflection device (66), directly out of the device (19) for flow-through treatment.

## Revendications

1. Installation (1) destinée à la fabrication d'un matériau textile en bande (7), avec
- au moins un dispositif (4) destiné à la parallélisation de fibres,
- au moins un dispositif de transport destiné au transport du matériau textile en bande (7) dans une direction de transport (70),
**caractérisée en ce qu'**il prévu
- au moins un dispositif (19) destiné au traitement par circulation du matériau textile en bande (7) avec un fluide gazeux,
- au moins un dispositif (10) destiné à l'application d'un liant sur le matériau textile en bande et
- au moins un dispositif de déviation de transport (9),
le matériau textile en bande pouvant,
avec le dispositif de déviation de transport (9), être dévié autour du dispositif (19) destiné au traitement par circulation et/ou autour du dispositif (10) destiné à l'application d'un liant,
le dispositif (19) destiné au traitement par circulation du matériau textile en bande dans la direction de transport (70) étant disposé après le dispositif (10) destiné à l'application d'un liant.

2. Installation selon la revendication 1, **caractérisé en ce que** le dispositif de déviation de transport (9) au moins au nombre de un
peut être réglé de telle sorte que le matériau textile en bande (7) peut être dévié autour du dispositif (10) destiné à l'application d'un liant et peut être guidé à travers le dispositif (19) destiné au traitement par circulation du matériau textile en bande (7), le dispositif (19) destiné au traitement par circulation du matériau textile en bande (7) pouvant être utilisé en tant que dispositif de thermobonding.

3. Installation selon la revendication 1, **caractérisé en ce que** le dispositif de déviation de transport (9) au moins au nombre de un
peut être réglé de telle sorte que le matériau textile en bande (7) peut être guidé aussi bien à travers le dispositif (19) destiné au traitement par circulation qu'à travers le dispositif (10) destiné à l'application d'un liant, le dispositif (19) destiné au traitement par circulation du matériau en bande (7) pouvant être utilisé en tant que sécheur.

4. Installation selon l'une des revendications 1 à 3, **caractérisé en ce que** le dispositif (19) destiné au traitement par circulation du matériau en bande (7) comporte au moins un dispositif de déviation (66) avec lequel le matériau textile en bande (7) traité par le dispositif peut, pour le refroidissement, être extrait du dispositif (19) destiné au traitement par circulation ou peut être dévié vers un dispositif destiné au durcissement (62).

5. Installation selon la revendication 4, **caractérisé en ce que** le matériau textile en bande (7) peut, sans refroidissement, être transporté à partir du dispositif (19) destiné au traitement par circulation vers le dispositif destiné au durcissement (62).

6. Installation selon la revendication 4 ou 5, **caractérisé en ce que**, entre le dispositif (19) destiné au traitement par circulation et le dispositif destiné au durcissement (62), il est disposé un canal chauffant à travers lequel le matériau en bande (7) peut être transporté au moyen du dispositif de transport.

7. Procédé de fabrication d'un matériau textile en bande (7) par
- le transport du matériau textile en bande (7) à travers une installation (1) qui comporte au moins un dispositif (4) destiné à la parallélisation de fibres, au moins un dispositif (19) destiné au traitement par circulation du matériau textile en bande (7) et au moins un dispositif (10) destiné à l'application d'un liant, le dispositif (19) destiné au traitement par circulation du matériau textile en bande dans la direction de transport (70) étant disposé après le dispositif (10) destiné à l'application d'un liant,
- le matériau textile en bande (7) pouvant, au moyen d'au moins un dispositif de déviation de transport (9), être guidé autour du dispositif (19) destiné au traitement par circulation du matériau textile en bande (7) et/ou autour du dispositif (10) destiné à l'application d'un liant.

8. Procédé selon la revendication 7, **caractérisé en ce que** le matériau textile en bande (7) est guidé à travers le dispositif (19) destiné au traitement par circulation du matériau textile en bande (7) et est dévié autour du dispositif (10) destiné à l'application d'un liant, le dispositif (19) destiné au traitement par circulation du matériau textile en bande (7) étant utilisé en tant que dispositif de thermobonding.

9. Procédé selon la revendication 7, **caractérisé en ce que** le matériau textile en bande (7) est dirigé à travers le dispositif (10) destiné à l'application d'un liant et est dévié autour du dispositif (19) destiné au traitement par circulation du matériau textile en bande (7).

10. Procédé selon la revendication 7, **caractérisé en ce que** le matériau textile en bande (7) est guidé à travers le dispositif (10) destiné à l'application d'un liant et guidé ensuite à travers le dispositif (19) destiné au traitement par circulation du matériau textile en bande (7), le dispositif (19) destiné au traitement par circulation du matériau textile en bande (7) étant utilisé en tant que sécheur.

11. Procédé selon la revendication 7, **caractérisé en ce que** le matériau textile en bande (7) traité par le dispositif (19) destiné au traitement par circulation du matériau textile en bande (7) est guidé au moyen d'un dispositif de déviation (66)
vers un dispositif destiné au durcissement, le matériau textile en bande (7) étant de préférence guidé sans refroidissement vers le dispositif destiné au durcissement (62).

12. Procédé selon la revendication 7, **caractérisé en ce que** le matériau textile en bande (7) traité par le dispositif (19) destiné au traitement par circulation du matériau textile en bande (7) est extrait directement du dispositif (19) destiné au traitement par circulation au moyen d'un dispositif de déviation (66).
